# EUROPÄISCHE PATENTSCHRIFT

(11) **EP 2 438 242 B1**
(45) Veröffentlichungstag und Bekanntmachung des Hinweises auf die Patenterteilung: **14.12.2016**
(21) Anmeldenummer: 10718492.1
(22) Anmeldetag: 03.05.2010
(51) Int. Cl.: E03B 7/09, E03B 9/10, E02D 29/14, B05B 15/00

(54) **SCHACHTANORDNUNG**
SHAFT ARRANGEMENT
DISPOSITIF DE PUITS

(30) Priorität: 05.05.2009 DE 102009019988; 22.05.2009 DE 102009022425
(43) Veröffentlichungstag der Anmeldung: 11.04.2012
(73) Patentinhaber: HUSQVARNA AB, 561 82 Huskvarna (SE)
(72) Erfinder: RENNER, Thomas, 89079 Ulm (DE)
(74) Vertreter: Finkele, Rolf
(86) Internationale Anmeldenummer: PCT/EP2010/002668
(87) Internationale Veröffentlichungsnummer: WO 2010/127813

(56) Entgegenhaltungen:
- DE-A1- 2 517 999
- DE-A1- 3 609 593
- DE-A1- 3 924 795
- JP-W- 1973 028 141

## Beschreibung

Die Erfindung betrifft eine Schachtanordnung eines Gartenbewässerungssystems.

Bei Gartenbewässerungssystemen ist es gebräuchlich, fest installierte Leitungen, typischerweise Kunststoffrohre, im Erdboden zu verlegen und Funktionseinheiten, wie insbesondere Anschlussstellen in Schachtgehäusen, welche in die Erde eingegraben sind, unterzubringen. Solche Funktionseinheiten können beispielsweise Ventile oder Zapfstellen enthalten.

Um Zugang zu den im Schachtgehäuse angeordneten Anschlussstellen zu haben, ist typischerweise eine nach oben weisende Schachtöffnung durch einen Deckel verschließbar, welcher um ein Schwenkgelenk verschwenkbar ist, um die Schachtöffnung frei zu geben. Der Schachtdeckel liegt entlang einer Randkurve an dem Schachtgehäuse an und ist typischerweise auch über diese Randkurve vertikal an dem Schachtgehäuse abgestützt. Der Schachtdeckel ist in einer Stabilität ausgeführt, welche das Betreten des Schachtdeckels durch eine Person ohne Zerstörung des Schachtdeckels zuläßt. Typischerweise können hier an der nach unten weisenden Seite des Schachtdeckels Aussteifungsrippen vorgesehen sein.

Gebräuchliche Schachtanordnungen zeigen verschiedene Anfälligkeiten gegen Beschädigung, beispielsweise durch Ansaugen eines nicht arretierten geschlossenen Deckels beim Überfahren mit einem Rasenmäher oder Beschädigung eines nach oben abstehenden geöffneten Schachtdeckels während des Anschlusses eines Schlauches an eine im Schacht angeordnete Zapfstelle.

Aus der deutschen Offenlegungsschrift DE 25 17 999 A1 ist eine Schachtanordnung bekannt, bei welcher der Schachtdeckel über einen an der Innenseite des Deckels angreifenden Kolben gleichzeitig mit Betrieb des Regners vom Schacht abgehoben wird. Hierbei wird der Deckel um eine außerhalb des durch den Deckel verschließbaren Raumes angeordnete Schwenkachse von einer Schließstellung in eine Öffnungsstellung geschwenkt. Beim Abschalten des Regners schwenkt der Deckel automatisch wieder in die Schließstellung. Ein Ansaugen des Deckels beim Überfahren mit einem Rasenmäher wird durch den Kolbenmechanismus zwar erschwert aber nicht sicher verhindert.

Der vorliegenden Erfindung liegt die Aufgabe zugrunde, eine insbesondere hinsichtlich der Beschädigungsgefahr der Deckelanordnung verbesserte Schachtanordnung eines Gartenbewässerungssystems anzugeben.

Die Erfindung ist im Anspruch 1 beschrieben. Die abhängigen Ansprüche enthalten vorteilhafte Ausgestaltungen und Weiterbildungen der Erfindung.

Durch die zumindest teilweise Verlagerung der Deckelfläche des Schachtdeckels in dessen Öffnungsstellung ins Schachtinnere wird der Überstand des Schachtdeckels über das Schachtgehäuse in der Öffnungsstellung zumindest erheblich verringert, in bevorzugter Ausführung im wesentlichen ganz beseitigt.

Die Schwenkachse wird unterhalb der Randkurve angeordnet und in vertikaler Projektion innerhalb der Projektionsfläche der Schachtöffnung positioniert. Dies führt gegenüber den bekannten Schachtdeckelanordnungen mit am Rande des Schachtes angeordnetem Schwenkgelenk und in Öffnungsstellung vollständig oberhalb der Randkurve befindlichem Schachtdeckel zu einer anderen Lagerung und Schwenkbewegung des Schachtdeckels. Insbesondere entfällt die Gefahr eines unbeabsichtigten Öffnens des Schachtdeckels durch einen von einem Rasenmäher erzeugten Unterdruck dadurch, dass ein solcher Unterdruck auf verschiedene Flächenabschnitte der Deckelfläche bezüglich einer Verschwenkung entgegen gesetzt wirkt und sich damit quasi neutralisiert.

Die Begriffe horizontal und vertikal sind auf die Ausrichtung der Schachtanordnung in deren regulärer Einbaulage im Erdboden bezogen.

Die Deckelfläche ist vorteilhafterweise gegen die Randkurve, als welche die in der Schließstellung des Deckels an der Schachtoberseite zwischen dem beweglichen Deckel und dem feststehenden Gehäuseteil annähernd linienförmige Anlagefläche verstanden sei, nach oben gewölbt, was dem Deckel eine erhöhte Stabilität gegen Trittbelastung verleiht. Die Deckelfläche ist über Gelenkstützen zu dem tiefer angeordneten Schwenkgelenk hin verlängert. Das Schwenkgelenk besitzt vorteilhafterweise eine gegenüber bekannten Anordnungen große Gelenkgleitfläche um die Schwenkachse, deren Radius vorteilhafterweise wenigstens 10 % des maximalen Durchmessers der im geschlossenen Zustand sichtbaren Deckelfläche oder der Schachtöffnung bei geöffnetem Deckel beträgt.

Die Lagerung des Deckels in dem Schwenkgelenk kann vorteilhafterweise derart gestaltet sein, dass der Deckel bei der Öffnungsbewegung schnell einen Abstand von der zuvor an dem Deckel anliegenden feststehenden Berandung gewinnt, wobei ein Abstand von einem oder wenigen Millimetern geneigt, um ein Entlangstreifen des Deckels an der Berandung mit der Gefahr des Zerkratzens durch harte Erdpartikel zu vermeiden. Für eine solche Bewegung welche vorteilhafterweise von einer reinen Rotationsbewegung, um ein Schwenkgelenk abweichen und ein schnelleres geringfügiges Absenken des Deckels an der Berandung bewirken kann, kann z. B. eine Führungskurve, ein Hebelgelenk, eine Dezentrierung der Schwenkachse etc. vorteilhaft einsetzbar sein.

Vorteilhafterweise ist die Deckelfläche im geschlossenen Zustand des Deckels bzw. die frei gegebene Öffnung im geöffneten Zustand des Deckels von dem Außenrand der Schachtanordnung durch eine Ringfläche um wenigstens 10 % des Durchmessers der Oberseite der Schachtanordnung beabstandet. Hierdurch kann insbesondere die Gefahr des Einfallens von Erdpartikeln oder das Einklemmen von Gras aus der Umgebung verringert werden. Die Ringfläche ist vorteilhafterweise Teil eines Einsatzkörpers, der abnehmbar in ein dauerhaft in dem Boden verbleibendes Schachtgehäuse eingesetzt ist, wobei vorteilhafterweise das Schwenkgelenk, um welches der Deckel schwenkbar ist, zwischen dem Einsatzkörper und einem die Deckelfläche enthaltenden Deckelkörper ausgebildet ist. Eine Haltevorrichtung, welche in der Schließstellung des Deckels eine manuell überwindbare Haltekraft aufbringt und als Klemmung oder vorzugsweise als Verrastung ausgeführt sein kann, ist vorteilhafterweise bei der Gelenkanordnung und damit in einer vor Einwirkung von UV-Strahlung weitgehend geschützten Position angeordnet.

Die Erfindung ist nachfolgend unter Bezugnahme auf die Abbildungen noch eingehend veranschaulicht. Dabei zeigt:
- Fig. 1: eine Schachtanordnung bei geschlossenem Deckel in Schrägansicht,
- Fig. 2: die Anordnung nach Fig. 1 in aufgeschnittener Darstellung,
- Fig. 3: eine Seitenansicht zu Fig. 2,
- Fig. 4: eine geschnittene Schrägansicht bei geöffnetem Deckel,
- Fig. 5: einen mit Deckel abnehmbaren Ringkörper.

Fig. 1 zeigt in Schrägansicht von oben eine erfindungsgemäße Schachtanordnung, deren Schachtgehäuse SG in einen oberen Abschnitt SO mit im wesentlichen kreiszylindrischer Wand und einen unter einem Abschnitt SU unterteilt ist. Aus der geschnittenen Darstellung nach Fig. 2 in einer vertikalen Mittellängsebene als Schnittebene ist ersichtlich, dass in dem oberen Gehäuseabschnitt SO die Gehäusewand im wesentlichen eine kreiszylindrische Mantelfläche bildet und im unteren Gehäuseabschnitt SU der Schachtboden SB, welcher den Innenraum der Schachtanordnung nach unten begrenzt, von der Außenwand her nach unten zur Mitte hin abfällt. Der Schachtboden SB kann vorteilhafterweise wie dargestellt eine gekrümmt gewölbte Form aufweisen, kann aber auch andere Formen annehmen und insbesondere auch eben verlaufen.

Die Schachtanordnung ist an der Oberseite durch eine Ringfläche RF und eine Deckelfläche DF abgeschlossen. Die Ringfläche RF ist Teil eines Einsatzkörpers, welcher mit einer sich vertikal nach unten erstreckenden Wand RW innerhalb der Wand des oberen Abschnitts SO des Schachtgehäuses einliegt und sich vorteilhafterweise mit einem radial nach außen weisenden Überstand der Ringfläche über die Wand RW hinaus auf der Oberkante des Schachtgehäuseabschnitts SO abstützt. Die radiale Breite der Ringfläche RF in auf die Mittelachse MA bezogener Radialrichtung beträgt vorteilhafterweise wenigstens 10 % des Außendurchmessers des Ringkörpers, welcher im skizzierten Fall im wesentlichen gleich dem Außendurchmesser des Schachtgehäuses ist. Ein radialer Abstand der Deckelfläche bzw. der von dieser abgedeckten Öffnung von dem umgebenden Boden und Pflanzenbereichs vermindert die Gefahr, dass Erdpartikel in das Schachtinnere fallen oder dass beim Schließen des Deckels Pflanzenteile eingeklemmt werden und der Deckel nicht richtig schließt.

Die Deckelfläche DF bildet im in Fig. 1 und Fig. 2 dargestellten Schließzustand des Deckels die nach oben weisende, für den Benutzer sichtbare Fläche des Deckels, welche entlang einer nachfolgend als Randkurve bezeichneten, annähernd linienförmigen Fläche an der Ringfläche RF anliegt und die von der Ringfläche RF umgebene Schachtöffnung abdeckt. Die Deckelfläche RF kann sich dabei geringfügig unter bzw. über die Ringfläche im Bereich der Schachtöffnung erstrecken.

Mit der Deckelfläche verbunden ist ein Fortsatz in Form einer Grifflasche HL, welche als Ansatzpunkt für einen Finger eines Benutzers zum Öffnen des Deckels dient, indem der Deckel bei der Grifflasche HL nach oben geschwenkt wird. Bei der Schwenkbewegung wird zugleich der Deckel an seinem der Grifflasche HL bezüglich der Mittelachse MA entgegen gesetzt liegenden Abschnitt nach unten ins Innere des Schachtgehäuses hinein abgesenkt. In Fig. 4 ist eine der Fig. 2 entsprechende Ansicht bei vollständig in die Öffnungsstellung verschwenktem Deckel dargestellt, in welcher die Deckelfläche DF im wesentlichen ganz in das Innere des Schachtgehäuses abgesenkt ist und nur noch die Grifflasche HL über die Ringfläche hinausragt und als Griffansatz zum Schließen des Deckels dient.

Der Deckel enthält in Fortsetzung der Deckelfläche an bezüglich der Schwenkachse SA entgegen gesetzten Enden der Deckelfläche liegende Gelenkstützen GS, welche die deckelseitigen Teile einer Schwenkgelenkanordnung tragen und insbesondere mit diesen und der Deckelfläche DF als einstückiger Kunststoff-Spritzgusskörper ausgeführt sein können. Die Gelenkstützen GS dienen vorteilhafterweise zugleich dazu, eine auf die Deckelfläche wirkende Kraft, insbesondere beim Betreten der Deckelfläche DF durch eine Person, über die Schwenkgelenkanordnung auf das Schachtgehäuse zu übertragen.

Im skizzierten bevorzugten Beispiel ist die Schwenkgelenkanordnung zwischen der Deckelfläche in der genannten Ausführung mit von der Deckelfläche DF fortgesetzten Gelenkstützen einerseits und einem Einsatzkörper, welcher auch die Wand RW und die Ringfläche RF als einstückiger Kunststoff-Spritzgusskörper enthält, ausgebildet. Fig. 5 zeigt einen solchen Einsatzkörper in Verbindung mit einer Deckelanordnung in von dem oberen Abschnitt SO des Schachtgehäuses abgehobener Position. Die Schwenkgelenkanordnung enthält in zwei in Richtung der Schwenkachse SA entgegengesetzt angeordneten Schwenkgelenken jeweils eine auf Seiten des Einsatzkörpers ausgebildete Gelenkbuchse GB, in welcher ein an der zugeordneten Gelenkstütze GS der Deckelanordnung ausgebildeter Gelenkstutzen GA drehbar einliegt. Die Anlagefläche zwischen dem Gelenkstutzen GA und der Gelenkbuchse GB weist vorteilhafterweise einen Radius auf, der wenigstens 10 % des größten Durchmessers der von der Ringfläche RF umgebenen Schachtöffnung beträgt. Durch einen solchen großen Radius ergibt sich eine große Abstützfläche des Gelenkstutzens GA gegen die Gelenkbuchse GB bei Auftreten einer Trittbelastung der Deckelfläche und eine Verteilung der Kraft auf eine solche große Abstützfläche mit entsprechend geringerer Flächenbelastung im Schwenkgelenk. Vorteilhafterweise ist die Unterkante der Gelenkbuchse an einer nach innen vorspringenden Stufe SS im Innern des Schachtgehäuses abgestützt.

Die Deckelfläche ist vorteilhafterweise in ihrem von der Ringfläche RF umgebenen Abschnitt gegenüber der genannten Randkurve RK nach oben gewölbt, wodurch sich gleichfalls eine günstige Kraftverteilung bei Trittbelastung der Deckelfläche ergibt.

Die Deckelfläche DF liegt mit ihrem überwiegenden Flächenanteil näher bei der Schwenkachse SA als es dem Radialabstand der Randkurve RK von der Schwenkachse SA an der jeweiligen zugehörigen axialen Position für die Schachtöffnung an der unter die Randkurve eintauchenden Seite des Deckels entspricht. Die Deckelfläche ist also abgeflacht. Hierdurch entsteht beim Verschwenken des Deckels und Eintauchen der Deckelfläche DF in das Schachtinnere während des Schwenkvorgangs ein Spalt zwischen der Deckelfläche DF und der Schachtöffnung RK und eventuell im Bereich der Schachtöffnung RK befindliche harte Partikel führen nicht zu einem Zerkratzen der Deckelfläche und können gegebenenfalls in das Schachtinnere fallen und blockieren dann auch nicht den Schließvorgang. Entlang der Randkurve kann auch ein weicheres Material vorgesehen sein, welches insbesondere im 2K-Spritzgussverfahren an dem Innenrand der Ringfläche angebracht sein kann. Ein weiches Material kann die Gefahr des Verkratzens der Deckelfläche und des Eindringens von Wasser vermindern.

Ein Winkel der in einer Mittellängsebene entsprechend der Schnittebenen nach Fig. 2 bis Fig. 4 zwischen Radien von der Schwenkachse zu gegenüber liegenden Punkten der Schachtöffnung liegt, ist in Fig. 3 mit WR bezeichnet. Der Winkel WR beträgt vorteilhafterweise wenigstens 60° und/oder höchstens 120°. Vorzugsweise beträgt der Winkel WR ca. 90°. Der Schwenkwinkel, um welchen der Deckel zwischen der in Fig. 2 gezeigten Schließstellung und der in Fig. 4 gezeigten Öffnungsstellung um die Schwenkachse verschwenkbar ist, beträgt vorteilhafterweise gleichfalls wenigstens 60 ° und/oder höchstens 120 °. Der Verschwenkwinkel zwischen der Schließstellung und der Öffnungsstellung beträgt vorzugsweise ca. 90°.

Der Deckel kann in der geschlossenen Stellung vorteilhafterweise durch eine zusätzliche Haltevorrichtung mit einer manuell überwindbaren Haltekraft gehalten sein, wobei die Haltevorrichtung beispielsweise eine Klemmvorrichtung oder vorzugsweise eine Verrastung bilden kann. Eine solche Verrastung ist vorteilhafterweise aus Kunststoff gefertigt und an einer gegen UV-Strahlung weitgehend geschützten Stelle angeordnet und ist in dem in Fig. 5 dargestellten bevorzugten Beispiel im Bereich der Schwenkgelenkanordnung ausgebildet. Eine Verrastung kann beispielsweise durch einen federnden Steg FR an dem Einsatzkörper gegeben sein, welcher eine Gegenstruktur zu einer mit dem deckelseitigen Teil des Schwenkgelenks verbundenen Raststruktur bildet. In der skizzierten Ausführungsform ist ein an dem Achsstutzen GA ausgebildeter Vorsprung an einem an dem Federsteg FR ausgebildeten, entgegen gesetzt bezüglich der Schwenkachse SA ausgerichteten weiteren Vorsprung rastend gehalten. Durch Ansatz einer manuellen Öffnungskraft an der Grifflasche HL wird der Federsteg FR radial von der Schwenkachse SA weg gedrückt und die Vorsprünge am Gelenkstutzen GA und an dem Federsteg FR springen unter Überwindung der wesentlich durch die Federkraft des Federstegs FR bestimmten Haltekraft übereinander und geben eine weitere Verdrehung des Deckels um die Schwenkachse in die Öffnungsstellung frei. Eine Begrenzung der Schwenkbewegung kann insbesondere durch einen Anschlag der Grifflasche HL an dem Innenrand der Ringfläche RF gegeben sein. Eine Haltevorrichtung kann in vorteilhafter Ausführung auch eine Magnetanordnung enthalten.

Die Deckelanordnung weist vorteilhafterweise von der Deckelfläche DF über die Gelenkstützen GS hinaus führend einen Bogen BO auf, welcher den Deckelkörper in seiner Form stabilisiert. Der Bogen BO liegt in der Schließstellung des Deckels nach unten weisend im Schachtinneren und umgibt in der in Fig. 4 dargestellten Öffnungsstellung des Deckels die von der Ringfläche RF eingeschlossene Schachtöffnung an der der Deckelfläche DF gegenüber liegenden Seite.

Eine Funktionseinrichtung, welche in dem Schachtgehäuse angeordnet sein kann, ist vorteilhafterweise in der Schachtmitte bei der Mittelachse MA positioniert und dadurch durch die in der Öffnungsstellung des Deckels frei gegebene Schachtöffnung gut erreichbar. Eine solche Funktionseinrichtung, welche z. B. ein gegebenenfalls absperrbares Kupplungsstück eines Steckkupplungssystems sein kann, kann vorteilhafterweise über eine Anschlusseinrichtung im Schachtinneren in dem Schacht gehalten sein. Eine solche Anschlusseinrichtung kann insbesondere ein wasserführend mit einem unterirdisch liegenden Wassereinlass WE verbundener Anschlussstutzen ST sein. Die Funktionseinrichtung kann aber auch durch verschiedene andere Elemente, wie z. B. ein elektromagnetisches oder ein von Hand betätigbares Ventil, ein aufgerollter Schlauch etc. sein.

Der Schachtboden SB kann vorteilhafterweise von der Außenwand des Schachtgehäuses her zur Mitte hin fallend, insbesondere auch gekrümmt gewölbt ausgeführt sein. Vorteilhafterweise taucht in der Schließstellung des Deckels nach Fig.2 und Fig. 3 der Bogen BO und/oder in der Öffnungsstellung des Deckels nach Fig. 4 die Deckelfläche DF in den Vertikalbereich des geneigt verlaufenden Schachtbodens ein. Durch die Neigung des Schachtbodens sammeln sich eventuell in das Schachtinnere gelangende Verunreinigungen bei der Mitte des Schachtes und können dadurch in der Öffnungsstellung des Deckels gut entfernt werden. Der Schachtboden kann vorteilhafterweise Ablauf- und Belüftungsöffnungen, in dem skizzierten Beispiel in Form von radial verlaufenden Schlitzen AS enthalten. Die Breite der Schlitze bzw. allgemein der Durchmesser von derartigen Bodenöffnungen ist vorteilhafterweise kleiner als 1 mm, insbesondere kleiner als 0,5 mm, um das Eindringen von Insekten in das Schachtinnere möglichst zu unterbinden.

Eine Reinigung des Schachtinneren kann insbesondere durch die als Einheit abnehmbare Kombination des Einsatzkörpers und des Deckels, wie in Fig. 5 gezeigt, erleichtert werden, da dann ein Zugriff in das Schachtinnere durch die erweiterte Öffnung mit dem Durchmesser der zylindrischen Wand des oberen Schachtgehäuseabschnitts SO gegeben ist. Der Schachtboden kann durch einen entnehmbaren Einsatz gebildet oder bedeckt sein.

## Patentansprüche

1. Schachtanordnung für eine Funktionseinrichtung eines Gartenbewässerungssystems mit:
- einem in den Erdboden einzugrabenden Schachtgehäuse (SG),
- einer Deckelanordnung, und
- einer Schwenkgelenkanordnung mit einer im wesentlichen horizontalen Schwenkachse (SA), wobei die Schwenkgelenkanordnung mindestens ein Schwenkgelenk aufweist,
- wobei das Schachtgehäuse (SG)
- eine obere Schachtöffnung,
- ein Schachtinneres, und
- eine Schachtoberseite aufweist, und
- wobei die Deckelanordnung
- einen Deckel aufweist,
- wobei der Deckel um die im wesentlichen horizontale Schwenkachse (SA) im Schwenkgelenk schwenkbar ist,
- welcher Deckel gebildet wird durch:
- eine Deckelfläche (DF),
- eine annähernd linienförmige Anlagefläche, und
- an bezüglich der Schwenkachse (SA) entgegengesetzten Enden der Deckelfläche liegenden Gelenkstützen (GS),
- welche deckelseitige Teile der Schwenkgelenkanordnung tragen,
- wobei in einer Schließstellung des Deckels an der Schachtoberseite die annähernd linienförmige Anlagefläche des Deckels mit dem feststehenden Schachtgehäuse (SG) eine Randkurve (RK) definiert,
- wobei der Deckel in der Schließstellung die obere Schachtöffnung verschließt und in einer Öffnungsstellung die Schachtöffnung zumindest teilweise für einen Zugriff von oben in das Schachtinnere freigibt,
- wobei die in der Schließstellung nach oben weisende Deckelfläche (DF) in der Öffnungsstellung zumindest teilweise in das Schachtinnere verlagert ist,
**dadurch gekennzeichnet,**
- **dass** die Schwenkachse (SA) unterhalb der Randkurve (RK) angeordnet und in vertikaler Projektion innerhalb der Projektionsfläche der von dem Deckel in Schließstellung verschlossenen Schachtöffnung positioniert ist,
und
- die Deckelfläche (DF) mit ihrem überwiegenden Flächenanteil näher bei der Schwenkachse (SA) liegt als es dem Radialabstand der Randkurve (RK) von der Schwenkachse (SA) an der jeweiligen zugehörigen axialen Position für die Schachtöffnung an der unter die Randkurve (RK) eintauchenden Seite des Deckels entspricht.

2. Schachtanordnung nach Anspruch 1, **dadurch gekennzeichnet, dass** die Schwenkachse (SA) unterhalb der Deckelfläche liegt und in vertikaler Projektion durch die Schachtöffnung verläuft.

3. Schachtanordnung nach Anspruch 1 oder 2, **dadurch gekennzeichnet, dass** der Schwenkwinkel zwischen der Schließstellung und der Öffnungsstellung weniger als 120° und/oder mehr als 60° beträgt.

4. Schachtanordnung nach einem der Ansprüche 1 bis 3, **dadurch gekennzeichnet, dass** in einer senkrecht zur Schwenkachse (SA) verlaufenden vertikalen Mittelebene gegenüber liegende Punkte der Schachtöffnung mit der Schwenkachse (SA) einen Winkel von wenigstens 60° und/oder höchstens 120° einschließen.

5. Schachtanordnung nach einem der Ansprüche 1 bis 4, **dadurch gekennzeichnet, dass** die Schachtöffnung zumindest überwiegend kreisförmig um eine vertikale Mittelachse (MA) verläuft.

6. Schachtanordnung nach Anspruch 1, **dadurch gekennzeichnet, dass** die Deckelfläche annähernd rotationssymmetrisch um die vertikale Mittelachse (MA) verläuft.

7. Schachtanordnung nach einem der Ansprüche 1 bis 6, **dadurch gekennzeichnet, dass** der Deckel axial entgegen gesetzt angeordnete Gelenkstützen (GS) mit Gelenkstrukturen des Schwenkgelenks aufweist.

8. Schachtanordnung nach Anspruch 7, **dadurch gekennzeichnet, dass** die Gelenkstützen (GS) der Deckelfläche abgewandt über die Gelenkstrukturen hinaus zu einem Bogen (BO) geschlossen ist, welcher die in der Öffnungsstellung freigegebene Schachtöffnung umgibt.

9. Schachtanordnung nach einem der Ansprüche 1 bis 8, **dadurch gekennzeichnet, dass** der Deckel in seiner Schließstellung durch eine manuell überwindbare Haltekraft einer Haltevorrichtung, insbesondere klemmend oder vorzugsweise rastend gehalten ist.

10. Schachtanordnung nach einem der Ansprüche 1 bis 9, **dadurch gekennzeichnet, dass** der Schachtboden zur Mitte hin fallend, insbesondere gewölbt vertieft ausgeführt ist.

11. Schachtanordnung nach einem der Ansprüche 1 bis 10, **dadurch gekennzeichnet, dass** der Schachtboden schlitzförmige radial verlaufende Ablauföffnungen (AS) aufweist.

12. Schachtanordnung nach einem der Ansprüche 1 bis 11, **dadurch gekennzeichnet, dass** der Deckel in der Öffnungsstellung in vertikaler Projektion innerhalb der Kontur des Schachtgehäuses (SG) liegt.

13. Schachtanordnung nach einem der Ansprüche 1 bis 12, **dadurch gekennzeichnet, dass** die Schachtöffnung von der Seitenwand des Schachtgehäuses (SG) durch eine Ringfläche (RF) um wenigstens 10 % des Schachtdurchmessers beabstandet ist.

14. Schachtanordnung nach Anspruch 13, **dadurch gekennzeichnet, dass** die Ringfläche (RF) Teil eines Ringkörpers ist, welcher in das Schachtgehäuse (SG) eingesetzt ist.

15. Schachtanordnung nach einem der Ansprüche 1 bis 14, **dadurch gekennzeichnet, dass** die Deckelfläche in der Schließstellung gegen eine die Schachtöffnung umgebende Randkurve (RK) nach oben gewölbt ist.

## Claims

1. Shaft arrangement for a functional device of a garden-irrigation system, having:
- a shaft housing (SG), which is to be embedded in the ground,
- a cover arrangement, and
- a pivot-joint arrangement with an essentially horizontal pivot axis (SA), wherein the pivot-joint arrangement has at least one pivot joint,
- wherein the shaft housing (SG) has
- an upper shaft opening,
- a shaft interior, and
- a shaft upper side, and
- wherein the cover arrangement has
- a cover,
- wherein the cover can be pivoted about the essentially horizontal pivot axis (SA) in the pivot joint,
- which cover is formed by:
- a cover surface (DF),
- a more or less linear abutment surface, and
- joint supports (GS), which are located at opposite ends of the cover surface, as seen in relation to the pivot axis (SA), and
- which bear cover-side parts of the pivot-joint arrangement,
- wherein, when the cover is in a closed position on the shaft upper side, the more or less linear abutment surface of the cover defines a peripheral curve (RK) with the fixed shaft housing (SG),
- wherein the cover, in the closed position, closes the upper shaft opening and, in an open position, at least partially frees the shaft opening for access into the shaft interior from above,
- wherein, in the open position, the cover surface (DF), which in the closed position is oriented upwards, is shifted, at least in part, into the shaft interior,
**characterized**
- **in that** the pivot axis (SA) is arranged beneath the peripheral curve (RK) and is positioned, as seen in vertical projection, within the projection surface of the shaft opening closed by the cover in the closed position,
and
- the cover surface (DF) has the predominant proportion of its surface located closer to the pivot axis (SA) than corresponds to the radial distance of the peripheral curve (RK) from the pivot axis (SA) at the respective associated axial position for the shaft opening on that side of the cover which dips beneath the peripheral curve (RK).

2. Shaft arrangement according to Claim 1, **characterized in that** the pivot axis (SA) is located beneath the cover surface and, as seen in vertical projection, runs through the shaft opening.

3. Shaft arrangement according to Claim 1 or 2, **characterized in that** the pivot angle between the closed position and the open position is less than 120° and/or more than 60°.

4. Shaft arrangement according to one of Claims 1 to 3, **characterized in that**, in a vertical centre plane running perpendicularly to the pivot axis (SA), opposite points of the shaft opening enclose an angle of at least 60° and/or at most 120° with the pivot axis (SA).

5. Shaft arrangement according to one of Claims 1 to 4, **characterized in that** the shaft opening runs at least predominantly in circular form around a vertical centre axis (MA).

6. Shaft arrangement according to Claim 1, **characterized in that** the cover surface runs more or less in rotationally symmetrical fashion around the vertical centre axis (MA).

7. Shaft arrangement according to one of Claims 1 to 6, **characterized in that** the cover has joint supports (GS), which are arranged axially opposite one another and have pivot-joint structures.

8. Shaft arrangement according to Claim 7, **characterized in that** the joint supports (GS), in the direction away from the cover surface, is closed beyond the joint structures to form a curve (BO), which encloses the shaft opening, which is freed in the open position.

9. Shaft arrangement according to one of Claims 1 to 8, **characterized in that** the cover is retained, in particular with clamping or preferably latching action, in its closed position by a retaining force of a retaining means, it being possible for said retaining force to be overcome manually.

10. Shaft arrangement according to one of Claims 1 to 9, **characterized in that** the shaft base is configured to slope down to the centre, in particular with curved recessing.

11. Shaft arrangement according to one of Claims 1 to 10, **characterized in that** the shaft base has slot-like, radially running drainage openings (AS).

12. Shaft arrangement according to one of Claims 1 to 11, **characterized in that**, in the open position, the cover is located, as seen in vertical projection, within the contour of the shaft housing (SG).

13. Shaft arrangement according to one of Claims 1 to 12, **characterized in that** the shaft opening is spaced apart from the side wall of the shaft housing (SG), by at least 10% of the shaft diameter, by way of an annular surface (RF).

14. Shaft arrangement according to Claim 13, **characterized in that** the annular surface (RF) is part of an annular body which is inserted into the shaft housing (SG).

15. Shaft arrangement according to one of Claims 1 to 14, **characterized in that**, in the closed position, the cover surface is curved upwards in relation to a peripheral curve (RK) enclosing the shaft opening.

## Revendications

1. Agencement de puits pour un dispositif fonctionnel d'un système d'arrosage de jardin, comprenant :
- un boîtier de puits (SG) devant être enterré dans le sol,
- un agencement de couvercle, et
- un agencement d'articulation pivotante, comprenant un axe de pivotement essentiellement horizontal (SA), l'agencement d'articulation pivotante présentant au moins une articulation pivotante,
- le boîtier de puits (SG) présentant
- une ouverture de puits,
- un intérieur de puits, et
- un côté supérieur de puits, et
- l'agencement de couvercle présentant
- un couvercle,
- le couvercle pouvant pivoter autour de l'axe de pivotement essentiellement horizontal (SA) dans l'articulation pivotante,
- lequel couvercle est formé par :
- une surface de couvercle (DF),
- une surface d'appui approximativement linéaire, et
- des supports d'articulation (GS) situés à des extrémités opposées de la surface de couvercle, par rapport à l'axe de pivotement (SA),
- lesquels portent des parties côté couvercle de l'agencement d'articulation pivotante,
- la surface d'appui approximativement linéaire du couvercle définissant dans une position de fermeture du couvercle sur le côté supérieur du puits, avec le boîtier de puits fixe (SG), une courbe de bord (RK),
- le couvercle, dans la position de fermeture, fermant l'ouverture supérieure du puits et, dans une position d'ouverture, ouvrant au moins en partie l'ouverture du puits pour permettre l'accès par le haut à l'intérieur du puits,
- la surface de couvercle (DF) tournée vers le haut dans la position de fermeture, étant déplacée dans la position d'ouverture au moins en partie à l'intérieur du puits,
**caractérisé en ce que**
- l'axe de pivotement (SA) est disposé sous la courbe de bord (RK) et, en projection verticale, est positionné à l'intérieur de la surface en projection de l'ouverture de puits fermée par le couvercle dans la position de fermeture,
et
- la surface de couvercle (DF), avec sa partie de surface prépondérante, est située plus près de l'axe de pivotement (SA) que ce qui correspond à la distance radiale de la courbe de bord (RK) à l'axe de pivotement (SA) au niveau de la position axiale respectivement associée pour l'ouverture de puits au niveau du côté du couvercle plongeant sous la courbe de bord (RK).

2. Agencement de puits selon la revendication 1, **caractérisé en ce que** l'axe de pivotement (SA) est situé en dessous de la surface de couvercle et s'étend en projection verticale à travers l'ouverture de puits.

3. Agencement de puits selon la revendication 1 ou 2, **caractérisé en ce que** l'angle de pivotement entre la position de fermeture et la position d'ouverture est inférieur à 120° et/ou est supérieur à 60°.

4. Agencement de puits selon l'une quelconque des revendications 1 à 3, **caractérisé en ce que** des points opposés de l'ouverture de puits situés dans un plan médian vertical s'étendant perpendiculairement à l'axe de pivotement (SA) forment avec l'axe de pivotement (SA) un angle d'au moins 60° et/ou d'au plus 120°.

5. Agencement de puits selon l'une quelconque des revendications 1 à 4, **caractérisé en ce que** l'ouverture de puits s'étend au moins principalement sous forme circulaire autour d'un axe médian vertical (MA).

6. Agencement de puits selon la revendication 1, **caractérisé en ce que** la surface de couvercle s'étend pratiquement avec une symétrie de révolution autour de l'axe médian vertical (MA).

7. Agencement de puits selon l'une quelconque des revendications 1 à 6, **caractérisé en ce que** le couvercle présente des supports d'articulation axialement opposés (GS) avec des structures d'articulation de l'articulation pivotante.

8. Agencement de puits selon la revendication 7, **caractérisé en ce que** les supports d'articulation (GS) à l'opposé de la surface de couvercle, est fermés au-delà des structures d'articulation en formant un arc (BO) qui entoure l'ouverture de puits libérée dans la position d'ouverture.

9. Agencement de puits selon l'une quelconque des revendications 1 à 8, **caractérisé en ce que** le couvercle, dans sa position de fermeture, est retenu en particulier par serrage ou de préférence par encliquetage par une force de retenue d'un dispositif de retenue, pouvant être surmontée manuellement.

10. Agencement de puits selon l'une quelconque des revendications 1 à 9, **caractérisé en ce que** le fond de puits est réalisé de manière descendant vers le milieu, en particulier sous forme courbe renfoncée.

11. Agencement de puits selon l'une quelconque des revendications 1 à 10, **caractérisé en ce que** le fond de puits présente des ouvertures d'écoulement en forme de fente (AS) s'étendant radialement.

12. Agencement de puits selon l'une quelconque des revendications 1 à 11, **caractérisé en ce que** le couvercle, dans la position d'ouverture, en projection verticale, est situé à l'intérieur du contour du boîtier de puits (SG).

13. Agencement de puits selon l'une quelconque des revendications 1 à 12, **caractérisé en ce que** l'ouverture de puits est espacée de la paroi latérale du boîtier de puits (SG) par une surface annulaire (RF) d'au moins 10 % du diamètre du puits.

14. Agencement de puits selon la revendication 13, **caractérisé en ce que** la surface annulaire (RF) fait partie d'un corps annulaire qui est inséré dans le boîtier de puits (SG).

15. Agencement de puits selon l'une quelconque des revendications 1 à 14, **caractérisé en ce que** la surface de couvercle, dans la position de fermeture, est courbée vers le haut vers une courbe de bord (RK) entourant l'ouverture de puits.
